# EUROPÄISCHE PATENTSCHRIFT

(11) **EP 0 128 151 B1**
(45) Veröffentlichungstag und Bekanntmachung des Hinweises auf die Patenterteilung: **26.02.1986**
(21) Anmeldenummer: 83903369.3
(22) Anmeldetag: 16.11.1983
(51) Int. Cl.: B08B 9/02

(54) **TRANSPORTABLES REINIGUNGSGERÄT FÜR ROHRFÖRMIGE TEILE**
TRANSPORTABLE CLEANING APPARATUS FOR TUBULAR ELEMENTS
APPAREIL DE NETTOYAGE TRANSPORTABLE POUR ELEMENTS TUBULAIRES

(30) Priorität: 17.12.1982 CH 7352/82
(43) Veröffentlichungstag der Anmeldung: 19.12.1984
(73) Patentinhaber: GEORG FISCHER AKTIENGESELLSCHAFT, CH-8201 Schaffhausen (CH)
(72) Erfinder: BAUMAN, Gerhard, CH-8200 Schaffhausen (CH)
(86) Internationale Anmeldenummer: CH8300126
(87) Internationale Veröffentlichungsnummer: WO8402292

## Beschreibung

Die Erfindung betrifft ein transportables Reinigungsgerät wie es im Oberbegriff von Anspruch 1 gekennzeichnet ist.

Bekannt ist ein Gerät, bei welchem die Reinigungswerkzeuge bzw. die Bürsten über ein, an einem Gestell befestigten Getriebe mittels eines an das Stromleitungsnetz anschliessbaren Elektromotors antreibbar sind. Da dieses Gerät vom Stromleitungsnetz abhängig ist, kann es meist nicht bei der Installation von Sanitär- und Heizungsanlagen in Neubauten verwendet werden, da hier sehr oft noch keine Stromanschlüsse vorhanden sind.

Auch bei vorhandenen Stromanschlüssen ist es oft sehr umständlich, das Gerät jeweils zum Arbeitsort zu bringen, da es durch die Gestell-Bauweise relativ schwer ist und bei beschränkten Platzverhältnissen nicht immer aufstellbar ist. lnsbesonders dann, wenn Rohrenden bereits verlegter Rohre zum Reinigen sind, kann dieses Gerät nicht verwendet werden.

Hierfür müssen vom Installateur unterschiedliche Hand-Reinigungsmittel wie z.B. Handbürsten für die Aussen- und Innenreinigung oder Stahlwolle nacheinander verwendet werden, was sehr zeitaufwendig ist.

Ein dem Oberbegriff von Anspruch 1 gattungsmässig entsprechendes Reinigungsgerät für rohrförmige Teile ist durch die US-PS 4 238 867 bekannt geworden. Nachteilig hierbei ist, dass an jeder Stirnseite des Gehäuses jeweils ein Reinigunswerkzeug angeordnet ist, wobei beide Werkzeuge gemeinsam antreibbar sind. Dadurch ist eine unfallsichere, einfache und schnelle Handhabung des Gerätes nicht gewährleistet. Die am Umfang des Gehäuses angeordneten Batterien ermöglichen ebenfalls keine handhabungsgerechte Ausbildung des Gerätes.

Aufgabe der vorliegenden Erfindung ist die Schaffung eines Reinigungsgerätes der eingangs genannten Art, welches trotz motorisch antreibbaren Reinigungswerkzeugen eine sichere und einfache Handhabung gewährleistet.

Erfindungsgemäss wird dies durch die im Anspruch 1 angeführten kennzeichnenden Merkmale gelöst.

Besonders vorteilhafte Ausgestaltungen sind in den abhängigen Ansprüchen gekennzeichnet.

Die erfindungsgemässen Merkmale ermöglichen das Reinigen des Innen- und Aussendurchmessers einer Rohrabmessung unmittelbar hintereinander ohne irgendwelche Griffwechsel, so dass ein schnelles und sicheres Handhaben des Reinigungsgerätes gewährleistet ist.

Die Erfindung ist anhand eines Ausführungsbeispieles in den beiliegenden Zeichnungen dargestellt und nachfolgend beschrieben.

Es zeigen:
Fig. 1 einen Längsschnitt durch ein Reinigungsgerät und
Fig. 2 eine Ansicht von vorn.

Das in den Fig. 1 und 2 gezeigte Reinigungsgerät für rohrförmige Teile weist ein Gehäuse 1 auf, von dem ein Teil als Handgriff 2 ausgebildet ist. Im Gehäuse 1 ist ein kleiner Elektromotor 3, eine Energiequelle 4 für den Elektromotor 3, welche aus Batterien oder aufladbaren Akkumulatoren besteht, und ein Getriebe 5 mit zwei Ausgangswellen 6 angeordnet.

Ein auf der Motorwelle 7 angeordnetes Zahnrad 8 steht mit zwei Zahnrädern 9 in Eingriff, welche an den beiden Ausgangswellen 6 drehfest angeordnet sind. Die beiden Ausgangswellen 6 ragen stirnseitig aus dem Gehäuse 1 hinaus und sind zur Befestigung von Reinigungswerkzeugen 10 ausgebildet.

In dem gezeigten Ausführungsbeispiel sind die Reinigungswerkzeuge 10 als Bürsten ausgebildet, wobei die Bürste 11 zurAussenreinigung eines Fittings oder Rohrendes 13 einen kreiszylindrischen Mantel 14 aufweist an dessen innerem Umfang radial einwärts gerichtete Borsten 15 befestigt sind. Für die Innenreinigung des gleichen Fittings bzw. Rohrendes 13 wird eine konventionelle Bürste 12 mit an einer Welle 16 befestigten und radial nach aussen gerichteten Borsten 17 verwendet. An Stelle von Borsten 15 kann beispielsweise auch ein Reinigungsvlies angeordnet werden. Bei der Bürste 11 werden die Borsten 15 vorzugsweise in vier getrennten, jeweils um 90° zueinander versetzten Reihengruppen angeordnet.

Die Reinigungswerkzeuge können auch als Polier-, Schleifoder Entgratungs-Werkzeuge ausgebildet sein. Da für unterschiedliche Fittings bzw. Rohrabmessungen jeweils entsprechende Reinigungswerkzeuge wie z.B. Bürsten mit den entsprechenden Durchmessern erforderlich sind, sollten diese leicht auswechselbar sein.

Dies wird vorteilhafterweise durch drehfeste Verbindungen 18 zwischen der Ausgangswelle 6 und dem Reinigungswerkzeug 10 erreicht, welche in bekannter Weise als Steck-, Schraub- oder bajonettartige Schnell-Verbindungen ausgebildet sein können.

Am Handgriff 2 ist ein Ein-Aus-Schalter 19 angeordnet, so dass das Gerät mit einer Hand gehalten und betätigt werden kann.

Am Ende des Handgriffes 2 ist ein abnehmbarer Deckel 20 angeordnet, so dass die im Handgriff angeordneten Batterien leicht ausgewechselt werden können. Werden Akkumulatoren verwendet, so ist der Deckel bzw. das Gehäuse vorteilhafterweise mit einer Einrichtung für das Aufladen der Akkumulatoren versehen.

Die beiden Reinigungswerkzeuge 10 sind durch eine Schutzhaube 21 umfangseitig abgedeckt, welche entweder abnehmbar am Gehäuse 1 befestigt ist oder mit diesem eine Einheit bildet.

Das erfindungsgemässe Reinigungsgerät kann, da es durch die eigene als Batterie oder Akkumulator ausgebildete Energiequelle unabhängig vom Energienetz ist, an den jeweiligen Verwendungsort gebracht werden und ist nicht an einen Arbeitsplatz gebunden.

Als Kleinstgerät kann es mit einer Hand gehalten und bedient werden, so dass mit der ahderen Hand, falls erforderlich, der Fitting bzw. das Rohrende gehalten werden kann.

Für einen Dimensionswechsel sind die Reinigungswerkzeuge leicht auswechselbar.

Die Reinigung des Aussendurchmessers und des Innendurchmessers von Fittings bzw. Rohrenden, insbesondere als Vorbereitung zum Weichlöten, sind sofort hintereinander ohne Wechsel der Werkzeuge möglich, so dass sehr kurze und durch den motorischen Antrieb den Arbeiter wenig belastende Reinigungszeiten gewährleistet sind.

Werden als Energiequelle Akkumulatoren verwendet, so können diese in Arbeitspausen z.B. während der Nacht über einen Trafo am elektrischen Netz aufgeladen werden.

## Patentansprüche

1. Transportables Reinigungsgerät mit zwei mittels eines Elektro-Motors antreibbaren, auswechselbaren Reinigungswerkzeugen zum Reinigen des Aussen- und des Innenumfanges von rohrförmigen Teilen, wobei das Gerät als von Hand greifbares Kleingerät ausgebildet ist und mit einer eigenen Energiequelle (4) für den Motor (3) versehen ist, dadurch gekennzeichnet, dass die Reinigungswerkzeuge (11, 12) an einer Stirnseite des als Handgriff (2) ausgebildeten Gehäuses (1) angeordnet und von einer Schutzhaube (21) umgeben sind, dass beide Reinigungswerkzeuge (11, 12) gleichzeitig über ein Zahnradgetriebe (5) antreibbar sind und dass die als Batterie oder aufladbarer Akkumulator ausgebildete Energiequelle (4) in dem Handgriff (2) angeordnet ist.

2. Gerät nach Anspruch 1, dadurch gekennzeichnet, dass am Handgriff (2) ein Ein-Aus-Schalter (19) für den Motor (3) angeordnet ist.

3. Gerät nach einem der Ansprüche 1 oder 2, dadurch gekennzeichnet, dass Grösse und Gewicht des Gerätes für Tragund Bedienbarkeit mittels einer Hand ausgelegt sind.

4. Gerät nach einem der Ansprüche 1 bis 3, dadurch gekennzeichnet, dass die Reinigungswerkzeuge (10) Bürsten (11, 12) sind, von denen eine (11) für die Aussenreinigung und die andere (12) für die Innenreinigung eines Rohrendes bzw. Fittings (13) ausgebildet ist.

5. Gerät nach Anspruch 4, dadurch gekennzeichnet, dass die Bürste (11) für die Aussenreinigung einen kreiszylindrischen Mantel (14) aufweist, an dessen inneren Umfang Borsten (15) bzw. ein Reinigungsvlies angeordnet sind bzw. ist.

6. Gerät nach Anspruch 5, dadurch gekennzeichnet, dass die Borsten (15) in vier jeweils um 90₀ umfangsmässig zueinander versetzten Reihengruppen angeordnet sind.

## Revendications

1. Appareil de nettoyage transportable comportant deux outils de nettoyage interchangeables, pouvant être entraînés au moyen d'un moteur électrique et servant à nettoyer le pourtour extérieur et le pourtour intérieur d'éléments tubulaires, l'appareil étant réalisé sous la forme d'un appareil miniature pouvant être tenu à la main et étant équipé d'une source propre d'énergie (4) pour le moteur (3), caractérisé en ce que les outils de nettoyage (11,12) sont montés sur une face frontale du carter (1) réalisé sous la forme d'une poignée (2) et étant entourés par un capot de protection (21), que les deux outils de nettoyage (11,12) peuvent être entraînés simultanément par l'intermédiaire d'un mécanisme à pignons (5) et que la source d'énergie (4), qui est réalisée sous la forme d'une pile ou d'un accumulateur rechargeable, est logée dans la poignée (2).

2. Appareil selon la revendication 1, caractérisé en ce qu'un commutateur marche-arrét (19) pour le moteur (3) est monté sur la poignée (2).

3. Appareil selon l'une des revendications 1 ou 2, caractérisé en ce que la grandeur et le poids de l'appareil sont conçus pour qu'il puisse être porté et manipulé à l'aide d'une main.

4. Appareil selon l'une des revendications 1 à 3, caractérisé en ce que les outils de nettoyage (6) sont des brosses (11,12), dont l'une (11) est réalisée pour le nettoyage extérieur et dont l'autre (12) est réalisée pour le nettoyage intérieur d'une extrémité d'un tube ou d'un raccord fileté (13).

5. Appareil selon la revendication 4, caractérisé en ce que la brosse (11) prévue pour le nettoyage extérieur comporte une enveloppe (14) en forme de cylindre circulaire sur le pourtour intérieur de laquelle se trouvent disposés des poils (15) ou un non-tissé de nettoyage.

6. Appareil selon la revendication 5, caractérisé en ce que les poils (15) sont disposés en quatre groupes de rangées décalées respectivement de 90° les unes par rapport aux autres suivant la direction périphérique.

## Claims

1. Transportable cleaning apparatus with two interchangeable cleaning tools, which may be driven by means of an electric motor, for cleaning the outer and inner periphery of tubular elements, in which case the apparatus is developed as a small apparatus which may be takenhold of by hand and is provided with its own power source (4) for the motor (3), characterised in that the cleaning tools (11, 12) are arranged on a front side of the casing (1) which is shaped as a handle (2) and are surrounded by a protective hood (21), in that both cleaning tools (11, 12) may be driven simultaneously by way of a toothed-wheel gear mechanism (5) and in that the power source (4), which is developed as a battery or an accumulator cell which is capable of being charged, is arranged in the handle (2),

2. Apparatus according to claim 1, chgracterised in that an on-off switch (19) for the motor (3) is arranged on the handle (2).

3. Apparatus according to one of the claims 1 or 2, characterised in that the apparatus is designed in terms of size and weight so that it is capable of being carried and operated with one hand.

4. Apparatus according to one of the claims 1 to ' 3, characterised in that the cleaning tools (10) are brushes (11, 12), one (11) of which is provided to clean the outside, while the other (12) is provided to clean the inside of an end portion of a pipe or fittings (13).

5. Apparatus according to claim 4, characterised in that the brush (11) to clean the outside has a circularly cylindrical case (14) on whose inner periphery bristles (15) orcleaning fleece are or is arranged.

6. Apparatus according to claim 5, characterised in that the bristles (15) are arranged in four series of groups staggered in respect of each other in each case by 90° around the periphery.
